# EUROPÄISCHE PATENTSCHRIFT

(11) **EP 0 039 661 B1**
(45) Veröffentlichungstag und Bekanntmachung des Hinweises auf die Patenterteilung: **19.12.1984**
(21) Anmeldenummer: 81810162.8
(22) Anmeldetag: 29.04.1981
(51) Int. Cl.: E04B 1/41, E04B 1/04, E04G 11/06, E04B 2/84, E04B 5/36

(54) **Verwendung von Streckmetall als verlorene Abschalung**
Utilization of expanded metal as lost shuttering
Utilisation d'éléments en métal déployé comme coffrage perdu

(30) Priorität: 01.05.1980 CH 3384/80
(43) Veröffentlichungstag der Anmeldung: 11.11.1981
(73) Patentinhaber: Witschi, Heinz, CH-3006 Bern (CH); Fankhauser, Peter, CH-3510 Konolfingen (CH); PAWE AG, CH-3110 Münsingen (CH)
(72) Erfinder: Witschi, Heinz, CH-3006 Bern (CH); Fankhauser, Peter, CH-3510 Konolfingen (CH)
(74) Vertreter: Velgo, Miroslav

## Beschreibung

Zur Unterbrechung grosser Flächen eines Bauwerkes aus Betonstahl, wie Böden oder Dekken einer Einstellhalle, wurden bis jetzt für zwei Betonieretappen Abschalungen aus Holzplatten verwendet. Solche Abschalungen müssen auf der Baustelle auf die verlangte Länge und Höhe zugeschnitten und ausserdem in denselben Bohrungen, die zum Durchführen von Armierungsstäben dienen, gebohrt werden. Ausser der zeitlich aufwendigen Aufbereitung einer solchen Abschalung muss diese nach dem Betonieren der ersten Etappe von dem hart gewordenen Beton abgerissen werden. Dann muss die gegen die zweite zu betonierende Etappe weisende Oberfläche der ersten ausgehärteten Betonieretappe aufgerauht werden, um eine gute Verbindung der beiden Betonieretappen zu erzielen..

Es ist auch bekannt, Streckmetall als dünnwandige, geschwungene, verlorene Abschalung für Decken oder andere Bauobjekte zu verwenden. Das in flachen Tafeln gelieferte und verwendete Streckmetall eignet sich aber nur bedingt als Abschalung für zwei zu betonierende Etappen eines Bauwerkes, welche Etappen miteinander gut verbunden werden sollen. Bei der Verwendung von Abschalungen aus flachen Streckmetalltafeln entsteht eine nicht sauber geformte Stirnfläche der ersten Betonieretappe, die auch ohne Verzahnung ist.

in dem Schweizer Patent CH-A-626676 ist ein profiliertes Element aus Streckblech beschrieben, das als Mittel zur Schaffung eines Anschlusses für ein Bauwerk, wie Zwischenwand, Treppe oder Zwischenboden an einer in einer Schalung zu betonierenden Wand verwendet wird.

Durch die FR-A-1 495 550 ist eine Verwendung bekannt, bei der die verlorenen Abschalungen sich aus in Vertikalrichtung erstreckenden Elementen gebildet sind, welche durch Kies abgestutzt werden, welcher nicht entfernt wird. Diese Verwendung erlaubt nicht eine gute Verzahnung der ersten Etappe mit der zweiten Etappe.

Es ist die Aufgabe der Erfindung, eine Verwendung von im Bauwesen bekannten Mitteln vorzuschlagen, die einen einfachen und zeitsparenden Vorgang beim Betonieren von zwei Etappen eines Bauwerkes ermöglicht und eine einwandfreie Verbindung der beiden Betonieretappen gewährleistet. Diese Aufgabe wird durch die Kennzeichnenden Merkmale gemäß dem Anspruch 1 gelöst.

Mit Vorteil können mehrere Profilelemente auf und nebeneinandergelegt und vor der Betonierung der ersten Etappe von den Stützmitteln abgestützt werden.

Die Erfindung wird anhand der Zeichnung beispielsweise näher erläutert. Es zeigen
Figur 1 eine perspektivische Ansicht einer aus profiliertem Streckblechelement bestehenden Abschalung für zwei zu betonierende Etappen eines Bauwerkes, die von Holzkeilen abgestützt ist,
Figur 2 einen Querschnitt des Profilelementes nach der Fig. 1, nachdem die erste Etappe des Bauwerkes betoniert und die Holzkeile von dem Profilelement abgeschlagen wurden,
Figur 3 einen Querschnitt von zwei aufeinanderliegenden, an Holzkeilen befestigten Profilelementen nach der Fig. 1 und
Figur 4 einen Querschnitt von aufeinanderliegenden, an Holzkeilen befestigten Profilelementen einer anderen Ausführungsform.

Das in den Figuren dargestellte Profilelement 1, das als verlorene Abschalung für zwei zu betonierende Etappen eines nicht dargestellten Bauwerkes verwendet wird, besteht aus Streckmetall ; es kann aber auch z. B. aus einem gezinkten, gestanzten, gedrückten oder verrippten Stahlblech bestehen, wodurch die Oberfläche des Bleches rauh gemacht wird. Die gleichmässig aufgerauhte Oberfläche gibt nämlich eine optimale Verbindungsmöglichkeit zwischen zwei Betongüssen eines Bauwerkes. Wie aus der Fig. 2 ersichtlich ist, ist das Profilelement 1 im Querschnitt Doppel-U-förmig mit einem Steg. Der Querschnitt des Profilelementes 1 kann aber auch U-förmig (siehe die Fig. 4) oder trapez-, mäander- oder wellenförmig sein oder eine Kombination dieser Formen haben.

Durch das Profilelement 1 sind in der Nähe seiner äusseren Längskanten Löcher 2 durchgestanzt, die jeweils eine parallel mit der Längskante des Profilelementes verlaufende Reihe von Löchern bilden. Diese Löcher 2 sind für Armierungsstäbe 5 bestimmt, die durch sie durchgeführt und in den beiden Etappen des Bauwerks einbetoniert werden. Die Entfernung der Löcher 2 von den äusseren Längskanten des Profilelementes 1 wird von dem Statiker je nach der Art des Bauwerkes bestimmt. Pro Loch 2 wird ein Armierungsstab 5 verwendet.

Das Profilelement 1 wird vor dem Betonieren der ersten Betonieretappe des Bauwerkes einerseits von mehreren Holzkeilen 3 abgestützt (siehe die Figuren). Anstelle von Holzkeilen können auch Stahlwinkel verwendet werden. Mehrere Profilelemente 1 können ohne gegenseitige Verbindung aufeinander- und nebeneinandergelegt werden, wobei sie nur an den Holzkeilen 3 mittels Befestigungsmittel 4 festgehalten werden. Die Profilelemente 1 werden lose auf Holzeinlagen 7 gelegt, die sich auf der Schalung 8 über die gesamte Länge der Profilelemente 1 erstrecken. Anstelle von Holz kann auch ein anderes Material, wie Kunststoff verwendet werden. Nach dem Betonieren der ersten Etappe 6 werden die Holzkeile 3 und Holzeinlagen 7 von dem bzw. den Profilelementen 1 entfernt und können weiterverwendet werden. Nach dem Aushärten des Betons der ersten Betonieretappe 6 und nach der Entfernung der Holzkeile 3 wird die zweite Etappe des Bauwerkes betoniert.

Die Dicke des feinmaschigen Streckmetalls, aus welchem das Prolilelement 1 besteht, beträgt mit Vorteil 0,7 bis 1,5 mm.

Da das Profilelement bzw. die Profilelemente 1 nach dem Aushärten des Betons der ersten Etappe 6 an ihrer Stirnfläche haften bleibt bzw. bleiben, wird diese Stirnfläche dementsprechend profiliert. Dadurch wird eine einwandfreie Verzähnung der zweiten Betonieretappe mit der erten Betonieretappe erreicht.

Die Montage des Profilelementes, das ein geringeres Gewicht als z. B. Holzplatten hat, ist viel leichter als bei der herkömmlichen Holzschalung. Die fertigen Profilelemente werden z. B. in Längen von 250 cm aus der Werkstatt geliefert ; sie brauchen nicht auf der Baustelle zugeschnitten zu werden. Da die Löcher 2 in jedem Profilelement 1 in der gewünschten Teilung schon vorgestanzt sind, brauchen sie auf der Baustelle nicht mühsam verfertigt zu werden. Nach dem vollendeten Betonieren der beiden Etappen wird das Profilelement bzw. die Profilelemente nicht entfernt; somit wird eine verlorene Abschalung gebildet, so dass die Ausschalarbeiten eliminiert werden und die Stirnfläche der ersten Betonieretappe nicht aufgerauht werden muss. Die einzelnen Profilelemente können in der Höhe und Länge beliebig zusammengefügt werden. Die Verzahnung der beiden Betonieretappen wird ohne zusätzlichen Arbeitsaufwand erreicht. Es wird eine kompakte Oberfläche der Betonieretappen ohne Luftblasen erzielt.

## Patentansprüche

Verwendung eines aus Streckmetall oder aus Blech mit aufgerauhter Oberfläche bestehenden, Löcher (2) zum Durchführen von Armierungsstäben (5) aufweisenden Elementes (1) als verlorene Abschalung für zwei unmittelbar nacheinander zu betonierende Etappen eines Stahlbetonbauwerkes, dadurch gekennzeichnet, dass das Element ein auf eine Schalung (8) verlegbares Profil ist, das vor dem Betonieren der ersten (6), in einer Horizontalebene liegenden Etappe von Stützmitteln (3), die an der Schalung (8) lösbar befestigt sind, abgestützt wird, wobei die Stützmittel (3) vor der Betonierung der zweiten, ebenfalls in der gleichen Horizontalebene liegenden Etappe entfernt werden.

## Claims

Use of an element (1) made of expanded metal or of sheet-metal with roughened surface and having holes (2) for passing reinforcement bars (5) through as lost formwork for two stages of a reinforced concrete structure to be concreted one immediately after the other, characterized in that the element is a section placeable on a shuttering (8), which section is braced prior to concreting of the first (6) stage, situated in a horizontal plane, by support means (3) which are detachably fastened to the shuttering (8), the support means (3) being removed prior to concreting of the second stage, likewise situated in the same horizontal plane.

## Revendications

Utilisation d'un organe (1) en métal déployé ou en tôle, à surface rugueuse, pourvu de trous (2) pour le passage de barres d'armage, comme élément de coffrage perdu dans le bétonnage en deux étapes se succédant immédiatement, d'un ouvrage en béton armé, caractérisé par le fait que l'organe est un profilé qui est susceptible d'être disposé sur un fond de coffrage (8), qui est appuyé par des moyens de support (3) fixés de façon amovible à ce fond de coffrage (8) avant la première étape (6) du bétonnage, effectuée selon un plan horizontal, et par le fait que les moyens de support (3) sont éloignés avant le bétonnage de la seconde étape, effectuée également selon le même plan horizontal.
